# EUROPÄISCHE PATENTSCHRIFT

(11) **EP 2 839 215 B1**
(45) Veröffentlichungstag und Bekanntmachung des Hinweises auf die Patenterteilung: **30.06.2021**
(21) Anmeldenummer: 13726022.0
(22) Anmeldetag: 10.04.2013
(51) Int. Cl.: F23D 14/06, F24C 15/10, F24C 3/08

(54) **BRENNER FÜR EIN GASBEHEIZTES GARGERÄT**
BURNER FOR A GAS-HEATED COOKING APPLIANCE
BRÛLEUR POUR UN APPAREIL DE CUISSON CHAUFFÉ AU GAZ

(30) Priorität: 20.04.2012 DE 102012206507; 31.10.2012 ES 201231672
(43) Veröffentlichungstag der Anmeldung: 25.02.2015
(73) Patentinhaber: BSH Hausgeräte GmbH, 81739 München (DE)
(72) Erfinder: ACOSTA HERRERO, Luis, E-39600 Maliaño (Cantabria) (ES); DE CARLOS NEGRO, Ainhoa, E-39600 Maliaño (ES); HERRERA ESTRADA, Pedro, E-39012 Santander (ES); PALACIOS VALDUEZA, Luis Antonio, E-39610 Astillero (ES); PLACER MARURI, Emilio, E-39120 Liencres (ES); TRIGUEROS PRECIADO, Sara, E-39600 Muriedas (Santander) (ES)
(86) Internationale Anmeldenummer: PCT/IB2013/052850
(87) Internationale Veröffentlichungsnummer: WO 2013/156902

(56) Entgegenhaltungen:
- EP-A1- 2 072 895
- WO-A1-83/00913
- GB-A- 1 445 499
- US-A- 4 686 957
- US-A1- 2006 000 467
- US-B2- 8 714 967

## Beschreibung

Die vorliegende Erfindung betrifft einen Brenner für ein gasbeheiztes Gargerät.

Ein Brenner für ein gasbeheiztes Gargerät ist beispielsweise aus der WO 2006/077058 A1 bekannt. Der Brenner umfasst ein Rohr zum Mischen von Brenngas mit Primärluft.

Die EP 2 072 895 A1 beschreibt einen Gasbrenner, der ein Ablenkelement umfasst, das in einer Primärluftzufuhrleitung des Gasbrenners angeordnet ist. Das Ablenkelement ist dazu eingerichtet, die Primärluft zu verwirbeln.

Die WO 83/00913 A1 beschreibt einen Gasbrenner, der mehrere Brennerdüsen umfasst. Die Brennerdüsen sind in unterschiedlichen Winkeln gegeneinander geneigt.

Die US 2006/0000467 A1 beschreibt einen Brenner für ein gasbeheiztes Gargerät mit einem Deckel, einer Düse, einem Rohr zum Mischen von Brenngras mit Primärluft und einem Ablenkelement, das in der Düse angeordnet ist.

Die US 4 686 957 A beschreibt einen Gasbrenner. Der Gasbrenner umfasst ein Rohr in das eine Düse hineinragt. Mit Hilfe der Düse wird Brenngas in das Rohr eingedüst. Das Rohr fungiert als Venturi-Rohr, wodurch Primärluft mit in das Rohr hineingerissen wird. Das Rohr umfasst innenseitige Rippen, die entlang einer Längsrichtung des Rohrs laufen.

Aufgabe der vorliegenden Erfindung ist es, einen verbesserten Brenner für ein gasbeheiztes Gargerät bereitzustellen, welcher sich insbesondere durch eine hohe Effizienz auszeichnet.

Zur Lösung dieser Aufgabe wird ein Brenner für ein gasbeheiztes Gargerät gemäß dem Anspruch 1 vorgelegt.

Durch das Ablenkelement wird das Brenngas mit der Primärluft noch besser vermischt. Im Ergebnis verbrennt das Brenngas an Flammenaustrittsöffnungen des Brenners noch besser, so dass die Energieeffizienz des Brenners gesteigert wird. "Ablenkelement" meint vorliegend ein Element, welches dazu eingerichtet ist, das Brenngas, die Primärluft oder beide abzulenken. Das Ablenken findet dabei insbesondere in Bezug auf die Haupteinströmrichtung des Brenngases, der Primärluft oder des Gemischs aus diesen statt. Die Haupteinströmrichtung kann der Längsrichtung des Rohres entsprechen. "Längsrichtung" des Rohres meint die Richtung des Rohres, in welcher dieses einen im Wesentlichen gleichbleibenden Querschnitt aufweist.

Im Versuch hat sich gezeigt, dass eine derartige Anordnung des Ablenkelements überraschend zu besonders großen Steigerungen der Energieeffizienz des Brenners führt. "Einschließlich einer Mitte" meint, dass das Ablenkelement auch genau mittig angeordnet sein kann.

Gemäß einer weiteren Ausführungsform ist das Ablenkelement kreuzförmig ausgebildet. Es hat sich herausgestellt, dass mit einem kreuzförmigen Element besonders große Steigerungen der Energieeffizienz des Brenners möglich sind.

Gemäß einer weiteren Ausführungsform weist das Drahtstück einen Durchmesser von zwischen 0 und 3 mm, bevorzugt zwischen 1 und 2 mm und weiter bevorzugt zwischen 1,3 und 1,7 mm auf. Gerade für die Werte zwischen 1,3 und 1,7 mm können besonders große Energieeffizienzsteigerungen des Brenners erzielt werden.

Gemäß einer weiteren Ausführungsform ist das Drahtstück aus Metall oder Kunststoff gebildet. Das Drahtstück kann einstückig mit dem Rohr gebildet sein. "Einstückig" heißt, dass das Rohr und das Drahtstück aus ein und demselben Material und in einem Stück gebildet sind. Andererseits kann das Drahtstück auch in dem Rohr formschlüssig, kraftschlüssig oder stoffschlüssig befestigt sein.

Gemäß einer weiteren Ausführungsform weist das Rohr eine Innenwand auf, mit welcher das Drahtstück an seinen jeweiligen Enden verbunden ist. Dadurch lässt sich das Drahtstück einfach in dem Rohr befestigen.

Gemäß einer weiteren Ausführungsform ist die Düse von dem einen Ende des Rohrs beabstandet angeordnet. Dadurch kann Primärluft in den aus der Düse austretenden Brenngasstrom und in das eine Ende des Rohrs eingesaugt werden.

Gemäß einer weiteren Ausführungsform mündet das andere Ende des Rohrs in einen Raum unterhalb des Deckels, welcher radial über Flammenaustrittsöffnungen mit der Umgebung in Verbindung steht. In Einbaulage des Brenners in dem gasbeheizten Gargerät erstreckt sich das Rohr in vertikaler Richtung. Unterhalb des Deckels wird dann das aus dem Rohr in den Raum austretende Gasgemisch in horizontaler Richtung umgelenkt.

Gemäß einer weiteren Ausführungsform ist die Düse Bestandteil eines Unterteils. Das Rohr kann Bestandteil eines Oberteils sein. Zusammen bilden das Unterteil und das Oberteil eine Basis. Auf das Oberteil ist der Deckel aufsetzbar. Der Deckel kann mit dem Oberteil Flammenaustrittsöffnungen definieren.

Gemäß einer weiteren Ausführungsform weist das Unterteil eine zu einer Seite offene Kammer auf, in welche das Rohr hineinreicht. Die Kammer ist wiederum mit Öffnungen zum Zuführen der Primärluft aus der Umgebung in die Kammer verbunden.

Gemäß einer weiteren Ausführungsform ist der Raum unterhalb des Deckels zwischen dem Oberteil und dem Deckel ausgebildet.

Weiterhin wird ein gasbeheiztes Gargerät, insbesondere ein Gaskochfeld, mit dem erfindungsgemäßen Brenner vorgeschlagen.

Der Brenner ist zur Verwendung im Haushalt eingerichtet. Das heißt, das gasbeheizte Gargerät ist als Haushaltsgerät ausgebildet.

Weitere mögliche Implementierungen der Erfindung umfassen auch nicht explizit genannte Kombinationen von zuvor oder im Folgenden bezüglich der Ausführungsbeispiele beschriebenen Merkmale oder Ausführungsformen des Brenners oder des Gargeräts. Dabei wird der Fachmann auch Einzelaspekte als Verbesserungen oder Ergänzungen zu der jeweiligen Grundform der Erfindung hinzufügen oder abändern.

Weitere vorteilhafte Ausgestaltungen und Aspekte der Erfindung sind Gegenstand der Unteransprüche sowie der im Folgenden beschriebenen Ausführungsbeispiele der Erfindung. Im Weiteren wird die Erfindung anhand von bevorzugten Ausführungsformen unter Bezugnahme auf die beigelegten Figuren näher erläutert.

Es zeigt dabei:
Fig. 1: in einer perspektivischen Ansicht einen Schnitt durch einen Brenner gemäß einer Ausführungsform;
Fig. 2: perspektivisch den Brenner aus Fig. 1, jedoch mit abgenommenem Deckel;
Fig. 3: in einer Draufsicht ein Ablenkelement des Brenners aus Fig. 1;
Fig. 4: in einer Draufsicht den Schnitt aus Fig. 1; und
Fig. 5: ein Diagramm zur Energieeffizienz.

In den Figuren bezeichnen gleiche Bezugszeichen gleiche oder funktionsgleiche Elemente, soweit nichts Gegenteiliges angegeben ist.

Fig. 1 zeigt in einer perspektivischen Ansicht einen Schnitt durch einen Brenner 1 gemäß einer Ausführungsform.

Der Brenner 1 ist beispielsweise Bestandteil eines gasbeheizten Gargeräts in Form eines schematisch angedeuteten Gaskochfelds 2. Das Gaskochfeld 2 ist zur Verwendung im Haushalt eingerichtet.

Der Brenner 1 umfasst ein Unterteil 3 und ein Oberteil 4. Das Unter- und Oberteil 3, 4 bilden zusammen eine Basis 5 des Brenners 1. Auf das Oberteil 4 ist ein Deckel 6 aufgesetzt.

Das Unterteil 3 umfasst eine Kammer 7, an deren Boden eine Düse 11 angeordnet ist. Die Düse 11 steht über einen Gasanschluss 12 des Unterteils 3 mit einer nicht gezeigten Gasversorgungsleitung in Verbindung.

Das Oberteil 4 umfasst einen Teller 13, von welchem ein Rohr 14 nach unten absteht. Das Rohr 14 ist an seinem einen Ende 15 zu der Düse 11 hingerichtet und in Bezug auf diese offen ausgebildet. An seinem anderen Ende 16 ist das Rohr 14 einstückig mit dem Teller 13 gebildet und weist eine Öffnung hin zu einem zwischen dem Deckel 6 und dem Teller 13 definierten Raum 17 auf.

Fig. 2 zeigt perspektivisch den Brenner aus Fig. 1, jedoch mit abgenommenem Deckel 6.

In Fig. 2 ist zu erkennen, dass der Teller 13 an seinem Umfang Flammenaustrittsöffnungen 21 aufweist, welche dieser gänzlich zusammen mit dem Deckel 6 definiert. Die Flammenaustrittsöffnungen 21 verbinden den Raum 17 (siehe Fig. 1) mit der Umgebung 22.

In den Figuren 1 und 2 ist jeweils ein Ablenkelement 23 zu erkennen, welches in dem von dem Rohr 14 begrenzten Innenraum 24 angeordnet ist. Das Ablenkelement 23 ist beispielsweise in Form eines Drahtkreuzes ausgebildet.

Fig. 3 zeigt das Ablenkelement 23 aus den Figuren 1 und 2 in einer Draufsicht.

Das Ablenkelement 23 umfasst zwei Drahtstücke 25, 26 aus Metall, welche mittig miteinander verbunden sind. Insbesondere können die Drahtstücke 25, 26 einstückig gebildet sein. Die Drahtstücke 25, 26 können unter einem Winkel von 90° zueinander angeordnet sein. Weiter sind die Drahtstücke 25, 26 an ihren jeweiligen Enden 27 mit der Innenwand 31 des Rohrs 14 fest verbunden. Das Ablenkelement 23 kann auch einstückig mit der Innenwand 31 gebildet sein. Ein jeweiliges Drahtstück 25, 26 weist einen Durchmesser 32 von beispielsweise 1,5 mm auf. Der Durchmesser 33 der Innenwand 31 beträgt beispielsweise 11,4 mm. Dieser Durchmesser 33 entspricht dem äußeren Durchmesser des Ablenkelements 23.

Fig. 4 zeigt den Schnitt aus Fig. 1 in einer Draufsicht.

Anhand von Fig. 4 ist insbesondere die genaue Anordnung des Ablenkelements 23 in Bezug auf die Längsachse 34 des Rohrs 14 zu entnehmen. Gemäß dem Ausführungsbeispiel ist das Ablenkelement 23 mittig zwischen den Enden 15, 16 des Rohrs 14 angeordnet. Die entsprechend gleichen Abstände des Ablenkelements 23 von den jeweiligen Enden 15, 16 sind in Fig. 4 mit 35 bezeichnet. Allerdings könnte das Ablenkelement 23 auch näher zu dem Ende 15 hin angeordnet sein. Das Rohr 14 kann, wie in Fig. 4 gezeigt, einen sich in Richtung des Deckels 6 verjüngenden Querschnitt aufweisen. Beispielsweise kann der Innendurchmesser des Rohrs 14 im Bereich des Endes 15 zwischen 11,8 und 12,2 mm betragen. Im Bereich des Endes 16 dagegen kann der Innendurchmesser des Rohrs 14 nurmehr zwischen 10,8 und 11,2 mm betragen.

Aus der Düse 11 in Längsrichtung 34 des Rohrs 14 ausströmendes Brenngas 28 (siehe Fig. 1) wird mit Primärluft 29 in dem Rohr 14 vermischt. Die Primärluft 29 tritt dabei über einen radialen Spalt 30 zwischen dem Ende 15 und der Düse 11 in das Ende 15 des Rohrs 14 ein. Das Vermischen des Brenngases 28 mit der Primärluft 29 wird durch das Ablenkelement 23 erheblich verbessert.

Fig. 5 zeigt ein Diagramm zur Energieeffizienz.

Der weiße Balken zeigt die gemessene Energieeffizienz bei dem Brenner 1 gemäß den Figuren 1-4 ohne das Ablenkelement 23. Die Energieeffizienz lag bei 54,3 %. In einem weiteren Versuch wurde die Energieeffizienz des Brenners 1 mit dem Ablenkelement 23 ermittelt, siehe schraffierter Balken. Die Energieeffizienz lag überraschenderweise bei 59,7 %, also 5,4 % über der Ausführungsform ohne Ablenkelement 23.

Obwohl die Erfindung anhand von Ausführungsbeispielen vorliegend beschrieben wurde, ist sie vielfältig modifizierbar.

### Verwendete Bezugszeichen:

- 1: Brenner
- 2: Gaskochfeld
- 3: Unterteil
- 4: Oberteil
- 5: Basis
- 6: Deckel
- 7: Kammer
- 11: Düse
- 12: Anschluss
- 13: Teller
- 14: Rohr
- 15: Ende
- 16: Ende
- 17: Raum
- 21: Flammenaustrittsöffnungen
- 22: Umgebung
- 23: Ablenkelement
- 24: Innenraum
- 25: Drahtstück
- 26: Drahtstück
- 27: Ende
- 28: Brenngas
- 29: Primärluft
- 30: Spalt
- 31: Innenwand
- 32: Durchmesser
- 33: Durchmesser
- 34: Längsrichtung
- 35: Abstand

## Patentansprüche

1. Brenner (1) für ein gasbeheiztes Gargerät (2), mit einem Deckel (6), einer Düse (11), einem Rohr (14) zum Mischen von Brenngas (28) mit Primärluft (29) und einem Ablenkelement (23), welches in einem von dem Rohr (14) begrenzten Innenraum (24) angeordnet ist, wobei das Rohr (14) mit seinem einen Ende (15) hin zu der Düse (11) und seinem anderen Ende (16) hin zu dem Deckel (6) weist, **dadurch gekennzeichnet, dass** das Ablenkelement (23) zwischen einschließlich einer Mitte des Rohrs (14) bezogen auf eine Längsrichtung (34) desselben und dem einen Ende (15), das hin zu der Düse (11) weist, angeordnet ist, und wobei das Ablenkelement (23) zumindest ein Drahtstück (25, 26) aufweist.

2. Brenner nach Anspruch 1, **dadurch gekennzeichnet, dass** das Ablenkelement (23) kreuzförmig ausgebildet ist.

3. Brenner nach Anspruch 1 oder 2, **dadurch gekennzeichnet, dass** das Drahtstück (25, 26) einen Durchmesser 32 von zwischen 0 und 3 mm, bevorzugt zwischen 1 und 2 mm und weiter bevorzugt zwischen 1,3 und 1,7 mm aufweist.

4. Brenner nach einem der Ansprüche 1 - 3, **dadurch gekennzeichnet, dass** das Drahtstück (25, 26) aus Metall oder Kunststoff ausgebildet ist.

5. Brenner nach einem der Ansprüche 1 - 4, **dadurch gekennzeichnet, dass** das Rohr (14) eine Innenwand (31) aufweist, mit welcher das zumindest eine Drahtstück (15, 16) an seinen jeweiligen Enden (27) verbunden ist.

6. Brenner nach Anspruch 5, **dadurch gekennzeichnet, dass** die Innenwand (31) einen Durchmesser (33) von zwischen 5 und 20 mm, bevorzugt zwischen 8 und 14 mm und weiter bevorzugt zwischen 10 und 12 mm aufweist.

7. Brenner nach einem der Ansprüche 1 - 6, **dadurch gekennzeichnet, dass** das Ablenkelement (23) zwei Drahtstücke (25, 26) aufweist, welche jeweils mittig miteinander verbunden sind.

8. Brenner nach einem der Ansprüche 1 - 7, **dadurch gekennzeichnet, dass** die Düse (11) von dem einen Ende (15) des Rohrs (14) beabstandet angeordnet ist.

9. Brenner nach einem der Ansprüche 1 - 8, **dadurch gekennzeichnet, dass** das andere Ende (16) des Rohrs (14) in einen Raum (17) unterhalb des Deckels (6) mündet, welcher radial über Flammenaustrittsöffnungen (21) mit der Umgebung (22) in Verbindung steht.

10. Brenner nach einem der Ansprüche 1 - 9, **dadurch gekennzeichnet, dass** die Düse (11) Bestandteil eines Unterteils (3) und/oder das Rohr (14) Bestandteil eines Oberteils (4) ist.

11. Brenner nach Anspruch 10, **dadurch gekennzeichnet, dass** das Unterteil (3) eine zu einer Seite offene Kammer (7) aufweist, in welche das Rohr (14) hineinreicht.

12. Brenner nach Anspruch 10 oder 11, **dadurch gekennzeichnet, dass** der Raum (17) unterhalb des Deckels (6) zwischen dem Oberteil (4) und dem Deckel (6) gebildet ist.

13. Gasbeheiztes Gargerät (2), insbesondere Gaskochfeld, mit einem Brenner (1) nach einem der Ansprüche 1 - 12.

## Claims

1. Burner (1) for a gas-heated cooking appliance (2), with a cover (6), a nozzle (11), a pipe (14) for mixing burnable gas (28) with primary air (29) and a deflecting element (23) which is arranged in the interior space (24) bounded by the pipe (14), wherein one end (15) of the pipe (14) points towards the nozzle (11) and its other end (16) points towards the cover (6), **characterised in that** the deflecting element (23) is arranged between and including a centre of the pipe (14) in respect of a longitudinal direction (34) thereof and the one end (15) that points towards the nozzle (11), and wherein the deflecting element (23) has at least one piece of wire (25, 26).

2. Burner according to claim 1, **characterised in that** the deflecting element (23) is designed to be cruciform.

3. Burner according to claim 1 or 2, **characterised in that** the piece of wire (25, 26) has a diameter (32) of between 0 and 3 mm, preferably between 1 and 2 mm and further preferably between 1.3 and 1.7 mm.

4. Burner according to one of claims 1 - 3, **characterised in that** the piece of wire (25, 26) is made of metal or plastic.

5. Burner according to one of claims 1 - 4, **characterised in that** the pipe (14) has an inner wall (31), to which the at least one piece of wire (15, 16) is connected at its respective ends (27).

6. Burner according to claim 5, **characterised in that** the inner wall (31) has a diameter (33) of between 5 and 20 mm, preferably between 8 and 14 mm and further preferably between 10 and 12 mm.

7. Burner according to one of claims 1 - 6, **characterised in that** the deflecting element (23) has two pieces of wire (25, 26), which are each connected to one another in the centre.

8. Burner according to one of claims 1 - 7, **characterised in that** the nozzle (11) is arranged at a distance from the one end (15) of the pipe (14).

9. Burner according to one of claims 1 - 8, **characterised in that** the other end (16) of the pipe (14) opens out into a space (17) underneath the cover (6), which is radially connected via flame outlets (21) to the surrounding area (22).

10. Burner according to one of claims 1 - 9, **characterised in that** the nozzle (11) is a component of a lower part (3) and/or the pipe (14) is a component of an upper part (4).

11. Burner according to claim 10, **characterised in that** the lower part (3) has a chamber (7) open on one side, into which the pipe (14) extends.

12. Burner according to claim 10 or 11, **characterised in that** the space (17) is formed underneath the cover (6) between the upper part (4) and the cover (6).

13. Gas-heated cooking appliance (2), in particular a gas hob, with a burner (1) according to one of claims 1 - 12.

## Revendications

1. Brûleur (1) pour un appareil de cuisson (2) chauffé au gaz, comprenant un couvercle (6), une buse (11), un tube (14) destiné à mélanger le gaz de combustion (28) à l'air primaire (29), et un élément de déviation (23) qui est disposé dans un espace intérieur (24) délimité par le tube (14), dans lequel le tube (14) est orienté vers la buse (11) avec une de ses extrémités (15) et vers le couvercle (6) avec son autre extrémité (16), **caractérisé en ce que** l'élément de déviation (23) est disposé entre, y compris, un milieu du tube (14), par rapport à une direction longitudinale (34) de celui-ci, et l'extrémité (15) qui est orientée vers la buse (11), et dans lequel l'élément de déviation (23) présente au moins une partie en fil métallique (25, 26).

2. Brûleur selon la revendication 1, **caractérisé en ce que** l'élément de déviation (23) est réalisé en forme de croix.

3. Brûleur selon la revendication 1 ou 2, **caractérisé en ce que** la partie en fil métallique (25, 26) présente un diamètre (32) compris entre 0 et 3 mm, de préférence entre 1 et 2 mm, et de manière particulièrement préférée entre 1,3 et 1,7 mm.

4. Brûleur selon l'une quelconque des revendications 1-3, **caractérisé en ce que** la partie en fil métallique (25, 26) est réalisée en métal ou en matière plastique.

5. Brûleur selon l'une quelconque des revendications 1-4, **caractérisé en ce que** le tube (14) présente une paroi intérieure (31) à laquelle l'au moins une partie en fil métallique (15, 16) est reliée sur ses extrémités respectives (27).

6. Brûleur selon la revendication 5, **caractérisé en ce que** la paroi intérieure (31) présente un diamètre (33) compris entre 5 et 20 mm, de préférence entre 8 et 14 mm, et de manière particulièrement préférée entre 10 et 12 mm.

7. Brûleur selon l'une quelconque des revendications 1-6, **caractérisé en ce que** l'élément de déviation (23) présente deux parties en fil métallique (25, 26) qui sont reliées entre elles de manière respectivement centrale.

8. Brûleur selon l'une quelconque des revendications 1-7, **caractérisé en ce que** la buse (11) est disposée à distance de l'une extrémité (15) du tube (14).

9. Brûleur selon l'une quelconque des revendications 1-8, **caractérisé en ce que** l'autre extrémité (16) du tube (14) débouche dans un espace (17) en dessous du couvercle (6), lequel est en liaison avec les environs (22) de manière radiale par l'intermédiaire d'orifices de sortie de flamme (21).

10. Brûleur selon l'une quelconque des revendications 1-9, **caractérisé en ce que** la buse (11) fait partie d'une partie inférieure (3) et/ou **en ce que** le tube (14) fait partie d'une partie supérieure (4).

11. Brûleur selon la revendication 10, **caractérisé en ce que** la partie inférieure (3) présente une chambre (7) ouverte vers un côté, dans laquelle pénètre le tube (14).

12. Brûleur selon la revendication 10 ou 11, **caractérisé en ce que** l'espace (17) en dessous du couvercle (6) est formé entre la partie supérieure (4) et le couvercle (6).

13. Appareil de cuisson (2) chauffé au gaz, notamment table de cuisson au gaz, comprenant un brûleur (1) selon l'une quelconque des revendications 1-12.
